# FASCICULE DE BREVET EUROPEEN

(11) **EP 0 853 005 B1**
(45) Date de publication et mention de la délivrance du brevet: **20.09.2000**
(21) Numéro de dépôt: 97400046.5
(22) Date de dépôt: 09.01.1997
(51) Int. Cl.: B42D 5/02

(54) **Procédé de fabrication de formulaires et formulaire obtenu par ce procédé**
Verfahren zur Herstellung von Formularen und nach diesem Verfahren hergestelltes Formular
Method of producing forms and form obtained by this method

(43) Date de publication de la demande: 15.07.1998
(73) Titulaire: MOORE BUSINESS FORMS, INC., Grand Island New York 14072 (US)
(72) Inventeur: Vennink, Christian Lucas, 58200 Cosne Sur Loire (FR); Rousseau, Xavier, 75012 Paris (FR); Balleret, Michel André, 58310 Bitry (FR)
(74) Mandataire: Des Termes, Monique

(56) Documents cités:
- EP-A- 0 595 511
- US-A- 4 978 146

## Description

La présente invention est relative à la fabrication de formulaires composés d'un feuillet et d'au moins une partie pelable formant une étiquette autocollante.

Fréquemment, on a besoin de pouvoir identifier des objets par exemple par un numéro, un code-barre ou analogue et de reporter cette information sur d'autres documents permettant par exemple d'accomplir des tâches de gestion des objets comme leur magasinage, leur introduction en comptabilité, leur affectation à un bordereau d'expédition etc. Classiquement, le report de telles informations étaient fait à la main sur les documents afférents à l'objet, opération qui était souvent sujette à des erreurs de copie.

Depuis un certain temps, on a donc crée des formulaires mieux adaptés comportant un feuillet de base, à laquelle est éventuellement associée au moins un autre feuillet rendu détachable et sur lequel sont prévues plusieurs étiquettes autocollantes facilement pelables. Ces étiquettes portent chacune la même information d'identification comme un numéro en clair et/ou un code-barre, information qui se trouve également portée sur le feuillet de base. Dans ces conditions, le feuillet de base peut être associé à l'objet et les étiquettes servir d'élément d'identification de l'objet que l'on peut alors coller sur d'autres documents servant par exemple à la gestion de l'objet sur le plan du stockage et de la comptabilité.

Une autre application de tels formulaires est l'utilisation dans un laboratoire d'analyses médicales, chaque prélèvement d'un patient identifié par un formulaire, devant être réparti en plusieurs échantillons à examiner que l'on peut alors identifier avec précision en associant à chaque échantillon une étiquette provenant d'un même formulaire.

Un tel formulaire peut ainsi comprendre des informations diverses, comme des numéros, des indications de raisons sociales, des adresses, des informations d'identification des objets sur lesquelles elles sont collées etc. On peut qualifier ces informations ou "mentions" de "fixes" et de "variables". On appelle "mention fixe" une information qui dans une série données de formulaires ne change pas d'un formulaire à l'autre, tandis qu'une "mention variable" est différente pour chaque formulaire dans la même série.

Ces mentions doivent être imprimées à la fois sur le feuillet de base du formulaire que sur les étiquettes autocollantes, et éventuellement également sur d'autres feuillets, s'il s'agit d'un formulaire formant liasse comprenant plusieurs feuillets complémentaires détachables.

Conformément à un exemple de procédé courant de fabrication de ces formulaires, on prend une première bande d'un matériau support siliconé sur laquelle on dépose une colle et une seconde bande de papier. Ce complexe de deux bandes muni de colle est alors imprimé sur le recto et le verso avec des mentions fixes et/ou variables. Si des mentions variables sont à imprimer à la fois au recto et au verso, il faut alors pour l'impression, deux passes distinctes d'impression. Ensuite, pour obtenir des étiquettes autocollantes, il faut découper celles-ci dans la bande de papier. On peut alors délimiter les formulaires l'un par rapport à l'autre par des lignes de perforation s'étendant transversalement par rapport aux bandes superposées et conditionner le produit obtenu en paravent ou en bobine. Lors de l'utilisation, les étiquettes peuvent ainsi être séparées facilement du support siliconé.

Au cours de l'opération d'impression, il importe naturellement que les mentions variables sur le recto coïncident dans le sens de la longueur avec les mêmes mentions variables imprimées sur le verso afin qu'après l'impression, on retrouve sur une zone correspondant à un formulaire donné, les mêmes mentions variables sur tous les éléments recto et verso du formulaire.

Or, il s'avère que la concordance des mentions variables sur le recto et le verso du complexe embobiné ou en paravent, demande une vérification constante au cours de la deuxième passe d'impression. Ce travail de vérification ne peut se faire pour un coût raisonnable que si le vérificateur contrôle seulement le début et la fin du complexe, l'opération de vérification étant extrêmement coûteuse, si le vérificateur doit contrôler chaque formulaire du complexe. Cependant, des non-concordances des mentions variables peuvent également se produire entre le début et la fin de celui-ci.

L'invention vise à remédier aux inconvénients mentionnés de la technique antérieure et à éviter tout nécessité de correction des défauts de coïncidence des mentions variables sur les différents éléments recto et verso des formulaires.

L'invention a donc pour objet un procédé de fabrication de formulaires du type comprenant un feuillet de base auquel est solidaire au moins une étiquette pelable, par l'intermédiaire d'une couche de silicone et d'une couche d'adhésif superposées, ledit feuillet et ladite étiquette étant pourvus chacun d'au moins une mention dite variable différente d'un formulaire à l'autre, ce procédé étant caractérisée en ce que
- a) on prépare une nappe allongée d'un matériau en papier ou analogue,
- b) on imprime sur l'une des faces de cette nappe et dans chaque zone correspondant à un formulaire à la fois au moins la mention variable destinée audit feuillet de ce formulaire et au moins la mention variable destinée à ladite étiquette de ce formulaire, les deux mentions variables étant espacées dans le sens transversal de ladite nappe en matérialisant sur celle-ci deux bandes longitudinales affectées respectivement aux feuillets des formulaires et aux étiquettes de ceux-ci,
- c) on dépose sur la face de ladite nappe opposée à celle portant lesdites mentions variables au moins une couche de silicone et au moins une couche d'adhésif, à l'endroit où ladite étiquette doit être solidaire de ladite nappe,
- d) et on retourne l'une desdites bandes sur l'autre bande de manière à superposer la bande affectée auxdites étiquettes et lesdites couches en silicone et d'adhésif, les opérations a), b) et c) pouvant être réalisées dans un ordre quelconque.

Grâce à ces caractéristiques, du fait que l'impression des mentions variables est faite sur une même nappe de papier et que lors du retournement de l'une des bandes longitudinales sur l'autre bande longitudinale, celles-ci peuvent être maintenue parfaitement en registre dans le sens de la longueur, chaque formulaire portera toujours des mentions variables identiques sur les deux bandes. Il ne peut donc y avoir de défaut de coïncidence de ces mentions.

L'invention a également pour objet un formulaire obtenu par le procédé tel que l'on vient de le définir.

D'autres caractéristiques et avantages de l'invention apparaîtront au cours de la description qui va suivre, donnée uniquement à titre d'exemple et faite en se référant aux dessins annexés sur lesquels:
- la figure 1 est une vue en perspective d'un formulaire réalisé à l'aide du procédé selon l'invention;
- la figure 2 est également une vue en perspective du formulaire selon l'invention, certains de ses éléments en étant détachés partiellement, tandis que d'autres sont visibles par un arrachement;
- la figure 3 est une vue en coupe partielle d'un formulaire selon l'invention;
- la figure 4 illustre par une vue très schématique en perspective certaines opérations exécutées pendant la mise en oeuvre du procédé de fabrication selon l'invention;
- la figure 5 est une vue très schématique en élévation d'une installation pour la mise en oeuvre du procédé selon l'invention; et
- la figure 6 est une vue très schématique illustrant une variante de mise en oeuvre du procédé selon l'invention.

On va tout d'abord décrire les figures 1 a 3, qui montrent à titre d'exemple uniquement un formulaire pouvant être réalisé à l'aide du procédé de fabrication selon l'invention. Il est désigné par la référence générale 1.

Le formulaire 1 comprend tout d'abord un feuillet de base 2 qui peut être réalisé à partir de tout matériau en nappe, comme un papier mécanique d'un grammage approprié, un papier kraft ou éventuellement une pellicule en matière plastique. Sur ce feuillet de base 2 peuvent être rapportés des feuillets complémentaires 3 et 4 montés de façon détachable sur le feuillet de base 2 par exemple par leurs bords latéraux, le feuillet 4 constituant dans cet exemple le dessus du formulaire. De tels feuillets complémentaires peuvent également être prévus sous l'autre face du formulaire.

Les marges 5a et 5b peuvent recevoir des perforations d'entraînement 6 de type Carol, bien connues dans cette technique pour assurer le transport d'une série de formulaires attachés les uns aux autres par des lignes de pointillées 7 et séparables le long de ces lignes de pointillés.

On appellera recto la face de chaque feuillet tournée vers le haut sur la figure 1 et verso la face opposée.

Le verso de la feuille de base 2 est divisé en deux zones 2a et 2b. Les deux zones 2a et 2b peuvent porter des indications imprimées formées par des mentions fixes et variables au sens de ces termes explicités ci-dessus.

Dans la zone 2a du feuillet de base, le verso de celui-ci porte une couche de silicone 8. Dans l'exemple décrit, cette zone occupe un peu moins du quart de la surface totale du feuillet 2. On notera toutefois que la dimension de la zone 2b par rapport à celle de l'ensemble du formulaire n'est pas critique et n'est imposée que par les nécessités d'emploi du formulaire et par les mentions fixes et variables qu'il doit porter.

La zone 2b siliconée est recouverte au moins partiellement d'un volet 9 portant sur sa face tournée vers le feuillet 2 une couche d'adhésif 10 au moyen de laquelle le volet 9 adhère au feuillet de base 2. L'aire de cette couche d'adhésif 10 est légèrement supérieure à celle de la couche de silicone 8, celle-ci étant d'ailleurs divisée en plusieurs régions 11a à 11e correspondant à des découpes périmétriques qui ont, dans cet exemple, une forme générale rectangulaire. Ces régions délimitent chacune une étiquette pelable. A titre d'exemple uniquement, elles sont au nombre de cinq. Bien entendu, la disposition de la couche de silicone, de la couche d'adhésif ainsi que des découpes peut être inversée.

Tous les feuillets du formulaire, y compris le volet 9, peuvent porter une pluralité de mentions fixes préimprimées en clair (non illustrées sur les dessins) telles que des champs de formulaire, des indications d'identification, des textes relatifs à l'emploi du formulaire, une raison sociale etc.

Le formulaire peut présenter également diverses mentions variables différant d'un formulaire à l'autre. Une telle mention peut être tout d'abord un numéro d'ordre en clair (N°9 sur les figures), éventuellement et de préférence assorti d'une identification codée lisible par une machine, telle que par exemple un code-barre.

Ces mentions variables sont portées plusieurs fois sur le formulaire et pour ce qui est du numéro d'ordre et du code, nécessairement identiques pour un même formulaire. Dans l'exemple représenté, on trouve ces mentions variables au moins sur le feuillet de base 2 en 12a (numéro d'ordre en clair) et 13a (code-barre) et sur les étiquettes 11a à 11e respectivement en 12b à 12f et en 13b à 13f.

En outre, le formulaire comporte des mentions repérées 14a à 14e qui sont en fait des mentions fixes, puisqu'elles sont identiques d'un formulaire à l'autre, mais diffèrent dans un même formulaire. Dans l'exemple représenté, ces mentions fixes représentant les n° 1 à 5, sont des numéros d'ordre dans le formulaire des étiquettes proprement dites permettant de les distinguer les unes des autres.

Les spécialistes de cette technique comprendront que dans le cadre de l'invention, un formulaire peut comporter de très nombreuses mentions, qu'elles soient fixes ou variables, selon les nécessités d'emploi du formulaire. L'invention n'est donc aucunement limitée, ni par la nature de ces mentions, ni par leur contenu, ni par leur graphisme, ni par d'autres propriétés qu'elles peuvent éventuellement exhiber.

Il est important de noter que le formulaire 1 selon l'invention comporte un feuillet de base 2 et un volet 9 qui sont réalisés à partir du même matériau, caractéristique essentielle de l'invention qui apparaîtra plus clairement ci-après à la lecture de la description du procédé de fabrication selon l'invention.

On va maintenant décrire un mode de mise en oeuvre préféré de ce procédé de fabrication en se référant plus particulièrement aux figures 4 et 5.

Une nappe 15 de matériau, comme du papier, du kraft ou éventuellement une pellicule plastique est soumise tout d'abord à un processus d'impression pendant lequel toutes les mentions fixes et variables du feuillet 2 et du volet 9 y sont apportées d'une seule passe d'impression sur une même face de la nappe. Celle-ci a alors une largeur correspondant à un peu plus de la somme de la largeur du feuillet 2 et du volet 9 d'un formulaire. Ce processus peut être mise en oeuvre à l'aide de tout procédé d'imprimerie connu, une impression sur rotative étant préférée.

Pendant cette opération, chaque zone de la nappe 15 correspondant ultérieurement à un formulaire comprendra ainsi côte à côte dans le sens de la largeur les mentions du recto du feuillet 2 et celles du verso du volet 9.

Pendant l'impression de la nappe, celle-ci peut être enroulée sur une bobine 16 (figure 5) que l'on peut transporter ou provisoirement stocker en attendant le traitement ultérieur.

La bobine 16 est placée dans l'installation pour la mise en oeuvre du procédé de l'invention où la nappe 15 préimprimée va en être déroulée. En aval de l'emplacement de la bobine 16, la nappe recevra sur sa face opposée à la face imprimée, d'abord une couche de silicone (17, figure 4) qui y est apportée par une buse 18 placée en travers de la nappe 15 et ayant une sortie dont la largeur correspond à la largeur des étiquettes 11a à 11e. Il est à noter que selon une variante, la couche de silicone 17 peut être apposée avant l'impression, pendant l'impression ou comme représenté après l'impression.

En aval de la buse 18 est placée une buse 19 par laquelle une couche d'adhésif 20 est déposée sur la face de la nappe 15 sur laquelle on vient de déposer la couche de silicone 17. Cette buse 19 est également placée en travers de la nappe, mais sa sortie est décalée transversalement par rapport à la sortie de la buse 18.

Puis, la nappe passe dans un poste de pliage 21 équipé de trois rouleaux 21a, 21b et 21c, par exemple, permettant de replier la nappe en long de telle manière que la couche d'adhésif 20 vienne recouvrir la couche de silicone 17 formant ainsi un pli latéral 22 dans la nappe 15 (voir également sur la figure 1, la partie en traits mixtes du formulaire 1).

Pour obtenir un repliage en long satisfaisant de la nappe 15, il importe que celle-ci soit correctement tendue à partir de la bobine 16. L'installation comprend à cet effet in dispositif d'appel de papier symbolisé en 23 sur la figure 5 et permettant de maintenir la tension nécessaire dans la nappe du côté amont.

En aval du poste d'appel de papier 23, la nappe est pourvue éventuellement des perforations Carol 6 sur ces deux marges dans un poste de perforation symbolisé en 24. Pour ce qui est de la marge où se trouve le pli 22, cette perforation est placée du côté intérieur d'une ligne de coupe 25 (voir figure 1) selon laquelle le pli 22 sera ôté de la nappe 15. La découpe peut être effectuée dans un poste 26 placé en aval du poste de perforation 24.

Toujours plus en aval, le procédé consiste ensuite à effectuer une découpe "à mi-chair" pour délimiter les régions 11a à 11e correspondant aux étiquettes du formulaire 1. Pendant cette opération, le couteau de découpe incisera seulement l'épaisseur du volet 9 à la face correspondante de la nappe 15 (qui dans les figures 4 et 5 est la face supérieure de la nappe 15 repliée en long). Le travail de découpe "à mi-chair" est effectué dans un poste 27. Selon une variante dans laquelle le formulaire ne comporte qu'une seule étiquette, l'opération d'incision est superflue.

Puis, dans un poste 28, des feuillets complémentaires, tels que les feuillets 3 et 4 représentés sur les figures 1 à 3 peuvent être assemblés à la nappe 15. Celle-ci est alors pourvue de lignes de perforation transversales s'étendant entre les formulaires (le poste n'est pas représenté sur les figures), ceux-ci pouvant être détachés les uns des autres pour être expédiés en pile ou alors rester attachés pour être expédiés en bobine ou sous forme de pile en paravent.

Après la description détaillée qui précède, on comprend que les mentions variables dont il a été question ci-dessus et qui ont été imprimées en parfaite coïncidence longitudinale sur la nappe encore dépliée, conserveront cette coïncidence longitudinale durant toutes les opérations ultérieures, d'abord parce que la nappe 15 est d'un seul tenant, puis après séparation du pli 22, parce que les deux bandes alors distinctes de la nappe adhéreront l'une à l'autre. Un décalage des mentions variables dans le sens de la longueur de la nappe est ainsi impossible, chaque formulaire étant ainsi toujours muni de ses mentions variables correctes.

La figure 6 montre une variante de mise en oeuvre du procédé de l'invention qui présente l'avantage de pouvoir assembler la bande de la nappe destinée à former les étiquettes latéralement à un endroit quelconque de l'autre bande de la nappe.

La figure 6 représente une nappe 15A préimprimée sur la face non visible sur la figure, avec des mentions fixes et variables comme pour la nappe 15 des figures 4 et 5. Cette nappe subit d'abord une opération de coupe en longueur dans un poste de découpe 30 par laquelle une incision longitudinale 31 est faite dans la nappe 15A. On forme ainsi une bande 15A-a destinée à former les feuillets de base 2 des formulaires 1 et une bande 15A-b qui en formera les volets 9.

En amont du poste d'incision 30, une couche en silicone 32 d'une largeur correspondant à celle des étiquettes est déposée sur la partie de la nappe formant ultérieurement la bande 15A-a.

Celle-ci passe dans un poste de régulation de débit 33, connu en soi après quoi, une couche d'adhésif 34 est déposée sur la bande en superposition à la couche en silicone 32.

L'autre bande 15A-b de la nappe 15A est amenée dans un poste de retournement 35 dans laquelle cette bande subit un retournement, les mentions imprimées se trouvant initialement sur la face de dessus sur la figure 6, se trouvant à la sortie de ce poste 35 sur le dessus, la bande étant positionnée latéralement de telle manière qu'elle recouvre la couche d'adhésif 34 déposée sur la bande 15A-a.

Le poste 15A-a permet de compenser avec précision, en retardant quelque peu la bande 15A-a par rapport à la bande 15A-b, le retard que prend cette dernière en passant dans le poste de retournement 35.

## Revendications

1. Procédé de fabrication de formulaires (1) du type comprenant un feuillet de base (2) auquel est solidaire au moins une étiquette pelable (11a à 11e), par l'intermédiaire d'une couche de silicone (8) et d'une couche d'adhésif (10) superposées, ledit feuillet (2) et ladite étiquette (11a à 11e) étant pourvus chacun d'au moins une mention (12a et 12b à 12f; 13a et 13b à 13f) dite variable différente d'un formulaire à l'autre, ce procédé étant caractérisée en ce que
- a) on prépare une nappe allongée (15, 15A) d'un matériau en papier ou analogue,
- b) on imprime sur l'une des faces de cette nappe et dans chaque zone correspondant à un formulaire (1) à la fois au moins la mention variable destinée audit feuillet (12a, 13a) de ce formulaire et au moins la mention variable (12b à 12f et 13b à 13f) destinée à ladite étiquette (11a à 11e) de ce formulaire, les deux mentions variables étant espacées dans le sens transversal de ladite nappe en matérialisant sur celle-ci deux bandes longitudinales (15a, 15b; 15A-a, 15A-b) affectées respectivement aux feuillets des formulaires et aux étiquettes de ceux-ci,
- c) on dépose sur la face de ladite nappe opposée à celle portant lesdites mentions variables au moins une couche de silicone (8; 32) et au moins une couche d'adhésif (10; 34) à l'endroit où ladite étiquette doit être solidaire de ladite nappe,
- d) et on retourne l'une desdites bandes (15a, 15b; 15A-a, 15A-b) sur l'autre desdites bandes de manière à superposer ladite bande affectée auxdites étiquettes et lesdites couches en silicone et d'adhésif (8, 10; 32, 34), les opérations a), b) et c) pouvant être réalisées dans un ordre quelconque.

2. Procédé suivant la revendication 1, caractérisé en ce que ladite opération de superposition consiste à replier l'une desdites bandes longitudinales (15a, 15b) sur l'autre desdites bandes longitudinales selon une ligne de pliage longitudinale (22).

3. Procédé suivant la revendication 2, caractérisé en ce qu'il consiste en outre à séparer de ladite nappe le bord replié (22) après ladite opération de repliage.

4. Procédé suivant la revendication 2, caractérisé en ce qu'il consiste à tendre ladite nappe (15) pendant l'opération de repliage.

5. Procédé suivant la revendication 1, caractérisé en ce qu'il consiste à opérer une incision (31) dans ladite nappe (15A) pour former lesdites bandes longitudinales (15A-a, 15A-b), à retourner l'une desdits bandes sur l'autre desdits bandes et à les assembler ensuite l'une à l'autre par leur faces en regard.

6. Procédé suivant la revendication 5, caractérisé en ce que pendant l'assemblage desdites bandes (15A-a, 15A-b), l'une d'entre elles est positionnée à l'écart des bords de l'autre bande.

7. Procédé suivant l'une quelconque des revendication 1 à 6, caractérisé en ce qu'il consiste également à rapporter au moins une nappe complémentaire à ladite nappe pour doter chaque formulaire d'au moins un feuillet complémentaire (3, 4).

8. Formulaire fabriqué par le procédé tel que défini dans l'une quelconque des revendications 1 à 7, caractérisé en ce qu'il comprend un feuillet de base (2) comportant au moins une mention variable (12a, 13a) propre à ce formulaire et un volet (9) superposé à ce feuillet de base sur au moins une partie de sa surface, et rapporté à ce feuillet de base par l'intermédiaire d'une couche de silicone (8) et d'une couche d'adhésif (10) superposées, au moins une étiquette (11a à 11e) étant délimitée pour découpe dans ledit volet et portant une mention variable (12b à 12f, 13b à 13f) identique à la mention variable (12a, 13a) dudit feuillet de base (2), le matériau dans lequel est réalisé ledit feuillet et celui dans lequel est réalisé ledit volet (9) étant issu d'une même nappe de papier.

9. Formulaire suivant la revendication 8, caractérisé en ce que plusieurs étiquettes (11a à 11e) sont délimitées dans ledit volet (9) et en ce que chacune desdits étiquettes porte un numéro d'ordre (14a à 14e).

10. Formulaire suivant l'une quelconque des revendication 7 à 9, caractérisé en ce que lesdites mentions variables comprennent un numéro en clair (12a à 12f).

11. Formulaire suivant l'une quelconque des revendication 7 à 10, caractérisé en ce que lesdites mentions variables comprennent des codes-barres (13a à 13f).

12. Formulaire suivant l'une quelconque des revendications 7 à 11, caractérisé en ce qu'il comprend également des mentions fixes portées par ledit feuillet et/ou ledit volet (9).

13. Formulaire suivant l'une quelconque des revendications 7 à 12, caractérisé en ce qu'il comprend également au moins un feuillet complémentaire (3, 4) rapporté sur ledit feuillet de base à la face de celui-ci opposé audit volet.

## Patentansprüche

1. Verfahren zur Herstellung von Formularen (1) des Typs, der ein Basisblatt (2) umfaßt, das mit mindestens einem abziehbaren Etikett (11a bis 11e) vermittels einer Silikonschicht (8) und einer Klebeschicht (10), die übereinander liegen, fest verbunden ist, wobei das Blatt (2) und das Etikett (11a bis 11e) jeweils mit mindestens einer sogenannten variablen Angabe (12a und 12b bis 12f; 13a und 13b bis 13f) versehen sind, die sich von einem Formular zum anderen unterscheidet, wobei das Verfahren dadurch gekennzeichnet ist, daß
- a) eine längliche Bahn (15, 15A) aus Papiermaterial oder ähnlichem Material hergestellt wird,
- b) auf eine der Seiten dieser Bahn und in jedem einem Formular (1) entsprechenden Bereich zugleich mindestens die für das Blatt (12a, 13a) dieses Formulars bestimmte variable Angabe und mindestens die für das Etikett (11a bis 11e) dieses Formulars bestimmte variable Angabe (12b bis 12f und 13b bis 13f) aufgedruckt werden, wobei diese zwei variablen Angaben in der Querrichtung der Bahn beabstandet sind, indem auf dieser zwei jeweils den Blättern der Formulare und deren Etiketten zugeordnete Längsstreifen (15a, 15b; 15A-a, 15A-b) ausgeführt werden,
- c) auf der Seite der Bahn, die derjenigen gegenüberliegt, die die variablen Angaben trägt, mindestens eine Silikonschicht (8; 32) und mindestens eine Klebeschicht (10; 34) an der Stelle aufgebracht wird, wo das Etikett mit der Bahn fest verbunden sein soll,
- d) und einer der Streifen (15a, 15b; 15A-a, 15A-b) über den anderen der Streifen gewendet wird, so daß der den Etiketten zugeordnete Streifen und die Silikon- und die Klebeschicht (8, 10; 32, 34) übereinander angeordnet werden, wobei die Maßnahmen a), b) und c) in einer beliebigen Reihenfolge ausgeführt werden können.

2. Verfahren nach Anspruch 1, dadurch gekennzeichnet, daß der Vorgang der Übereinanderlagerung darin besteht, daß einer der Längsstreifen (15a, 15b) längs einer Faltungslinie (22) in Längsrichtung auf den anderen der Längsstreifen gefaltet wird.

3. Verfahren nach Anspruch 2, dadurch gekennzeichnet, daß es außerdem darin besteht, daß nach dem Faltungsvorgang die gefaltete Kante (22) von der Bahn getrennt wird.

4. Verfahren nach Anspruch 2, dadurch gekennzeichnet, daß es darin besteht, daß die Bahn (15) während des Faltungsvorgangs gespannt wird.

5. Verfahren nach Anspruch 1, dadurch gekennzeichnet, daß es darin besteht, daß in der Bahn (15A) ein Schnitt (31) ausgeführt wird, um die Längsstreifen (15A-a, 15A-b) auszubilden, daß einer der Streifen über den anderen der Streifen gewendet wird und daß sie anschließend durch ihre gegenüberliegenden Seiten miteinander verbunden werden.

6. Verfahren nach Anspruch 5, dadurch gekennzeichnet, daß während der Verbindung der Streifen (15A-a, 15A-b) einer von ihnen versetzt zu den Kanten des anderen Streifens positioniert ist.

7. Verfahren nach einem der Ansprüche 1 bis 6, dadurch gekennzeichnet, daß es auch darin besteht, daß der Bahn mindestens eine zusätzliche Bahn angefügt wird, um jedes Formular mit mindestens einem zusätzlichen Blatt (3, 4) zu versehen.

8. Formular, hergestellt nach dem Verfahren, das in einem der Ansprüche 1 bis 7 definiert ist, dadurch gekennzeichnet, daß es ein Basisblatt (2), das eine diesem Formular eigene variable Angabe (12a, 13a) aufweist, und eine Klappe (9) umfaßt, die auf diesem Basisblatt zumindest über einem Teil seiner Oberfläche liegt und mittels einer Silikonschicht (8) und einer Klebeschicht (10), die übereinanderliegen, an diesem Basisblatt angefügt ist, wobei mindestens ein Etikett (11a bis 11e) durch einen Schnitt in der Klappe abgegrenzt ist und eine variable Angabe (12b bis 12f, 13b bis 13f) trägt, die identisch mit der variablen Angabe (12a, 13a) des Basisblattes (2) ist, wobei das Material, aus dem das Blatt gefertigt ist, und dasjenige, aus dem die Klappe (9) gefertigt ist, von ein und derselben Papierbahn stammen.

9. Formular nach Anspruch 8, dadurch gekennzeichnet, daß mehrere Etiketten (11a bis 11e) in der Klappe (9) abgegrenzt sind, und dadurch, daß jedes der Etiketten eine Ordnungszahl (14a bis 14e) trägt.

10. Formular nach einem der Ansprüche 7 bis 9, dadurch gekennzeichnet, daß die variablen Angaben eine unchiffrierte Zahl (12a bis 12f) umfassen.

11. Formular nach einem der Ansprüche 7 bis 10, dadurch gekennzeichnet, daß die variablen Angaben Strichkodes (13a bis 13f) umfassen.

12. Formular nach einem der Ansprüche 7 bis 11, dadurch gekennzeichnet, daß es ebenso feste Angaben umfaßt, die von dem Blatt und/oder der Klappe (9) getragen werden.

13. Formular nach einem der Ansprüche 7 bis 12, dadurch gekennzeichnet, daß es ebenso mindestens ein zusätzliches Blatt (3, 4) umfaßt, das auf dem Basisblatt auf dessen Seite angefügt ist, die der Klappe gegenüberliegt.

## Claims

1. Process for manufacturing forms (1) of the type comprising a base sheet (2) to which is fastened at least one peelable label (11a to 11e), by means of a silicone layer (8) and of an adhesive layer (10), the said layers being superposed, the said sheet (2) and the said label (11a to 11e) being each provided with at least one so-called variable message (12a and 12b to 12f; 13a and 13b to 13f) which differs from one form to another, this process being characterized in that
- a) an elongate web (15, 15A) of paper or similar material is prepared;
- b) printed on one side of this web and in each region corresponding to a form (1) are both at least the variable message (12a, 13a) intended for the said sheet of this form and at least the variable message (12b to 12f and 13b to 13f) intended for the said label (11a to 11e) of this form, the two variable messages, being spaced apart in the transverse direction of the said web, two longitudinal strips (15a, 15b; 15A-a, 15A-b), assigned respectively to the sheets of the forms and to the labels of the latter, being materialized on the said web;
- c) at least one silicone layer (8; 32) and at least one adhesive layer (10; 34) are deposited on the side of the said web opposite that bearing the said variable messages at the place where the said label has to be fastened to the said web;
- d) and one of the said strips (15a, 15b; 15A-a, 15A-b) is turned over the other of the said strips so as to superpose the said strip assigned to the said labels and the said silicone and adhesive layers (8, 10; 32, 34), it being possible to carry out operations a), b) and c) in any order.

2. Process according to Claim 1, characterized in that the said superposition operation consists in folding one of the said longitudinal strips (15a, 15b) over the other of the said longitudinal strips along a longitudinal folding line (22).

3. Process according to Claim 2, characterized in that it furthermore consists in separating the folded edge (22) from the said web after the said folding operation.

4. Process according to Claim 2, characterized in that it consists in tensioning the said web (15) during the folding operation.

5. Process according to Claim 1, characterized in that it consists in making an incision (31) in the said web (15A) in order to form the said longitudinal strips (15A-a, 15A-b), in turning one of the said strips over the other of the said strips and in subsequently bringing them together by their facing sides.

6. Process according to Claim 5, characterized in that while the said strips (15A-a, 15A-b) are being brought together, one of them is positioned away from the edges of the other strip.

7. Process according to any one of Claims 1 to 6, characterized in that it also consists in attaching at least one additional web to the said web in order to provide each form with at least one additional sheet (3, 4).

8. Form manufactured by the process as defined in any one of Claims 1 to 7, characterized in that it comprises a base sheet (2) which includes at least one variable message (12a, 13a) specific to this form and a flap (9) superposed on this base sheet over at least part of its surface and attached to this base sheet by means of a silicone layer (8) and of an adhesive layer (10), the said layers being superposed, at least one label (11a to 11e) being delimited by cutting into the said flap and bearing a variable message (12b to 12f, 13b to 13f) which is identical to the variable message (12a, 13a) on the said base sheet (2), the material from which the said sheet is made and that from which the said flap (9) is made both coming from one and the same web of paper.

9. Form according to Claim 8, characterized in that several labels (11a to 11e) are delimited in the said flap (9) and in that each of the said labels bears a serial number (14a to 14e).

10. Form according to any one of Claims 7 to 9, characterized in that the said variable messages comprise an uncoded number (12a to 12f).

11. Form according to any one of Claims 7 to 10, characterized in that the said variable messages comprise bar codes (13a to 13f).

12. Form according to any one of Claims 7 to 11, characterized in that it also comprises fixed messages on the said sheet and/or the said flap (9).

13. Form according to any one of Claims 7 to 12, characterized in that it also comprises at least one additional sheet (3, 4) attached to the said base sheet on that side of the latter which is opposite the said flap.
